# EUROPÄISCHE PATENTSCHRIFT

(11) **EP 0 895 954 B1**
(45) Veröffentlichungstag und Bekanntmachung des Hinweises auf die Patenterteilung: **21.05.2003**
(21) Anmeldenummer: 98114583.2
(22) Anmeldetag: 03.08.1998
(51) Int. Cl.: B65H 33/00, B65H 31/08, B65H 5/18

(54) **Kreuzleger**
Cross-layer
Déposeur à mouvement croisé

(30) Priorität: 04.08.1997 DE 19733705; 05.01.1998 DE 19800162
(43) Veröffentlichungstag der Anmeldung: 10.02.1999
(73) Patentinhaber: Gämmerler AG, 82538 Geretsried-Gelting (DE)
(72) Erfinder: Gämmerler, Hagen, 82057 Icking (DE); Kunz, Peter, 82538 Geretsried (DE)
(74) Vertreter: Schmidt, Christian, Dipl.-Phys.

(56) Entgegenhaltungen:
- EP-A- 0 586 802
- EP-A- 0 626 330
- DE-A- 19 615 009
- DE-B- 1 228 275
- DE-U- 9 317 919
- GB-A- 1 162 454
- US-A- 4 934 687
- US-A- 5 328 323
- US-A- 5 388 746
- PATENT ABSTRACTS OF JAPAN vol. 6, no. 232 (M-172) [1110], 18. November 1982 (1982-11-18) -& JP 57 131663 A (MITSUBISHI JUKOGYO K.K.), 14. August 1982 (1982-08-14)

## Beschreibung

Die vorliegende Erfindung betrifft einen Kreuzleger für Papierprodukte nach dem Oberbegriff des Anspruchs 1 (vgl. DE-U-93 17 919.7).

Derartige Kreuzleger sind grundsätzlich bekannt und dienen dazu, einzelne Papierprodukte, beispielsweise Zeitschriften, Werbebroschüren, Zeitungen und dergleichen zu einem Stapel zu formen, der um 180° versetzte Teilstapel enthält. Da Druckprodukte üblicherweise einen Falz aufweisen, ist ein um 180° versetztes Stapeln der Druckprodukte erforderlich, damit auch bei höheren Produktstapeln die Ausrichtung des Stapels erhalten bleibt.

Bei den bekannten Kreuzlegern wird der in Schuppenformation angelieferte Produktstrom auf ein erstes Aufnahmeelement in Form eines Rechens gefördert, wodurch ein erster Teilstapel gebildet wird. Unterhalb dieses Rechens ist ein oder sind mehrere weitere Rechen angeordnet, wobei sämtliche Rechen in vertikaler Richtung stationär sind. Nachdem der auf dem obersten Rechen befindliche Produktstapel eine bestimmte Höhe erreicht hat, wird dieser Rechen, der zweiteilig ausgebildet ist, geöffnet, wodurch der Produktstapel auf den darunterliegenden Rechen fällt. Nach weiterem Erhöhen des Stapels durch Zuführen von Druckprodukten wird auch dieser Rechen geöffnet, wodurch der Produktstapel auf einen weiteren Rechen oder in einen Drehkorb fällt, der den darin befindlichen Stapel um 180° dreht.

Aus der DE-B-12 28 275 ist ein Kreuzleger mit einem Drehkorb bekannt, der ein stationäres und ein vertikal verschiebbares Aufnahmeelement aufweist. Beide Aufnahmeelemente sind unter einem Winkel von etwa 40° zur Horizontalen angeordnet, wobei das ortsfeste Aufnahmeelement aus zwei plattenartigen Hälften besteht, die so weit geöffnet werden können, dass das vertikal bewegbare Aufnahmeelement in Form einer Platte durch die beiden Hälften hindurch bewegbar ist.

Aus der US-A-5,328,823 ist eine Vorrichtung zum Bilden von Stapeln aus Endlosgewebe bekannt, das mit Flüssigkeit getränkt ist. Bei dieser bekannten Vorrichtung sind bügelartige Aufnahmeelemente vorgesehen, die zum Öffnen um eine horizontale Achse verschwenkt werden müssen. Die Öffnungsweite der Aufnahmeelemente ist so gewählt, dass ein geschlossenes Aufnahmeelement durch ein geöffnetes Aufnahmeelement hindurch bewegt werden kann.

Es ist das der Erfindung zugrundeliegende Problem (Aufgabe), einen Kreuzleger der eingangs genannten Art so zu verbessern, daß bei erhöhter Taktgeschwindigkeit eine schonende Stapelbildung erfolgt, bei welcher die gestapelten Produkte ihre Umfangskontur beibehalten.

Die Lösung dieser Aufgabe erfolgt durch die Merkmale des Anspruchs 1. Erfindungsgemäß kann der auf dem ersten Aufnahmeelement gebildete Teilstapel mit sehr geringer Fallhöhe an die Dreheinrichtung übergeben werden. Zudem ist nach dem Bilden des Produktstapels keine Übergabe erforderlich, bevor dieser in die Dreheinrichtung fällt. Es kann also mit nur zwei Aufnahmeelementen ohne Zwischenübergabe des Stapels eine geringe Fallhöhe erzielt werden, so daß der gebildete Produktstapel seine Außenkontur beibehält.

Vorteilhafte Ausführungsformen der Erfindung sind in der Beschreibung, den Zeichnungen sowie den Unteransprüchen beschrieben.

Nach der Erfindung bestehen die vertikal verschiebbaren Aufnahmeelemente aus zwei Hälften, die horizontal auseinander bewegbar sind. Beispielsweise können zwei aufeinander zustellbare Rechen vorgesehen sein. Eine derartige Ausführungsform eines Aufnahmeelementes, die grundsätzlich zwar bereits bekannt ist, ermöglicht in Verbindung mit der Absenkbarkeit eine außerordentlich schonende Behandlung des Stapels bei hohen Verarbeitungsgeschwindigkeiten.

Der obere Totpunkt des ersten Aufnahmeelementes liegt vorteilhafterweise unmittelbar unterhalb einer Zuführeinrichtung der Papierprodukte, so daß die zu stapelnden Papierprodukte direkt und mit geringer Fallhöhe auf dem ersten Aufnahmeelement gesammelt werden, wobei während des Sammelns der Papierprodukte bereits ein leichtes Absenken des ersten Aufnahmeelementes erfolgen kann. Alternativ ist es jedoch auch möglich, den oberen Totpunkt nicht unmittelbar unterhalb der Zuführeinrichtung anzuordnen. In diesem Fall kann der geschaffene Raum als Vorsammelbereich genutzt werden.

Der untere Totpunkt beider Aufnahmeelemente kann gleich sein, so daß beide Aufnahmeelemente abwechselnd einen Stapel aufnehmen und fördern, wobei die Laufzeiten für das Anheben und Absenken der Aufnahmeelemente optimierbar sind.

Der untere Totpunkt des weiteren Aufnahmeelementes kann unmittelbar oberhalb eines nachgeordneten, weiteren Aufnahmeelementes oder unmittelbar oberhalb der Dreheinrichtung liegen, so daß auch hier eine geringe Fallhöhe gegeben ist.

Besonders vorteilhaft ist es, wenn insgesamt nur ein erstes und ein weiteres Aufnahmeelement vorgesehen sind, da hier der konstruktive Aufwand minimiert ist und mit insgesamt nur zwei Aufnahmeelementen auf schonende Weise Produktstapel gebildet werden können, die während des Stapelns und des Kreuzlegens ihre äußere Kontur beibehalten.

Bei den beschriebenen Verfahren zum Kreuzlegen von Papierprodukten werden ebenfalls die eingangs geschilderten Vorteile erzielt. Hierbei können die Aufnahmeelemente erfindungsgemäß kontinuierlich oder schrittweise getaktet abgesenkt und angehoben werden. Bevorzugt werden die Aufnahmeelemente in Ansprechen auf ein Sensorsignal abgesenkt und angehoben, das von einem Sensor, beispielsweise einer Lichtschranke oder einem Mikroschalter erzeugt wird. Hierdurch kann auch bei Kreuzlegen von Produkten mit unterschiedlicher Dicke das Kreuzlegen optimiert erfolgen, da die Bildung der Teilstapel innerhalb des Kreuzlegers sensorgesteuert vorgenommen werden kann.

Als Antriebselemente können neben Stellzylindern auch Motoren Anwendung finden, wobei die Momentenübertragung über Zahnriemen, Zahnstangen, Gewindespindeln oder Ketten erfolgen kann.

Nachfolgend wird die vorliegende Erfindung rein beispielhaft anhand einer vorteilhaften Ausführungsform und unter Bezugnahme auf die Zeichnungen beschrieben. Es zeigen:
- Fig. 1: einen Querschnitt durch eine erste Ausführungsform eines Kreuzlegers;
- Fig. 2: eine Querschnittsansicht entlang der Linie II-II von Fig. 1; und
- Fig. 3: eine Draufsicht auf eine weitere Ausführungsform eines Kreuzlegers.

Der in den Fig. 1 und 2 dargestellte Kreuzleger für Papierprodukte besteht aus einem Grundgestell 10, an dessen Boden ein Drehkorb 12 auf einer Welle 14 montiert ist. Der Drehkorb 12 ist um 180° um die Welle 14 drehbar.

Im oberen Bereich des Kreuzlegers ist ein erstes Aufnahmeelement in Form eines Rechens 16 vorgesehen, das mit einem Montagewinkel 17 an einem Stellzylinder 26 befestigt ist, der eine Vertikalverschiebung des daran befestigten ersten Aufnahmeelementes 16 ermöglicht. Der Rechen 16 ist zweiteilig aufgebaut und weist einzelne Zinken 19 auf, die sich in Fig. 1 senkrecht aus der Zeichenebene heraus erstrecken.

Die beiden Hälften des Rechens 16, von denen in Fig. 1 nur eine dargestellt ist, sind in horizontaler Richtung durch Stellzylinder bewegbar, d.h. die beiden Hälften lassen sich aufeinander zu und voneinander weg bewegen, so daß von den Zinken der beiden Rechenhälften eine geschlossene Aufnahmefläche gebildet werden kann, die sich jedoch durch Auseinanderbewegen der beiden Rechenhälften öffnen läßt, so daß ein darauf befindlicher Stapel nach unten fällt. In Fig. 1 erfolgt die Bewegung der beiden Rechenhälften senkrecht zur Zeichenebene.

Unterhalb des ersten Aufnahmeelementes 16 ist ein weiteres Aufnahmeelement 18 vorgesehen, das in gleicher Weise wie das erste Aufnahmeelement 16 ausgebildet und über einen Montagewinkel 24 an einem Stellzylinder 26' befestigt ist, der eine Vertikalverschiebung des daran befestigten weiteren Aufnahmeelementes 18 ermöglicht.

Fig. 2 zeigt eine Draufsicht auf das weitere Aufnahmeelement 18 in geöffnetem Zustand. Wie gut zu erkennen ist, besteht das weitere Aufnahmeelement 18 - wie auch das erste Aufnahmeelement 16 - aus zwei Hälften mit Zinken 21, 23, die über Stellzylinder 20, 22 in horizontaler Richtung bewegbar sind. Die Öffnungsweite der beiden Rechenhälften ist so bemessen, daß ein auf dem Aufnahmeelement 18 befindlicher Produktstapel nach Auseinanderziehen der beiden Rechenhälften frei in den darunter befindlichen Drehkorb 12 fallen kann.

In Fig. 1 ist der obere Totpunkt des ersten Aufnahmeelementes 16 mit OT₁ und der obere Totpunkt des weiteren Aufnahmeelementes 18 mit OT₂ bezeichnet, wohingegen dessen unterer Totpunkt mit UT₂ bezeichnet ist. Diese untere Lage des weiteren Aufnahmeelementes 18 ist in Fig. 1 gestrichelt dargestellt. Der in der Zeichnung dargestellte obere Totpunkt OT₂ des weiteren Aufnahmeelementes 18 liegt dabei unmittelbar unterhalb des in Fig. 1 in die Produktübergabeposition gefahrenen ersten Aufnahmeelementes 16. Abhängig von der gewünschten Stapelhöhe kann jedoch von den Aufnahmeelementen 16, 18 jeder beliebige Übergabepunkt angesteuert werden.

Um bei einer Produktübergabe einen möglichst geringen Abstand zwischen dem ersten Aufnahmeelement 16 und dem weiteren Aufnahmeelement 18 zu ermöglichen, sind die Stellzylinder der ersten Aufnahmeeinrichtung 16 und die Stellzylinder 20, 22 der zweiten Aufnahmeeinrichtung 18 in der Horizontalen leicht gegeneinander versetzt angeordnet.

Im Betrieb des erfindungsgemäßen Kreuzlegers werden die in Schuppenformation angelieferten Druckprodukte (in Fig. 1 senkrecht zur Zeichenebene) auf das erste Aufnahmeelement 16, das geschlossen ist, gefördert, so daß sich ein erster Teilstapel bildet. Bei Erreichen einer bestimmten Stapelhöhe erfolgt ein Absenken des ersten Aufnahmeelementes 16 über den Stellzylinder 26. Anschließend öffnen sich die beiden Rechenhälften des ersten Aufnahmeelementes 16, so daß der Stapel auf das unmittelbar darunter befindliche weitere Aufnahmeelement 18 fällt, das geschlossen ist. Dabei muß ein äußerst geringer Weg zurückgelegt werden.

Nachfolgend bleiben die beiden Rechenhälften des ersten Aufnahmeelementes 16 geöffnet und das weitere Aufnahmeelement 18 wird über den Stellzylinder 26' kontinuierlich oder schrittweise abgesenkt. Gleichzeitig wird das erste Aufnahmeelement 16 bis zum oberen Totpunkt OT₁ angehoben. Bei Erreichen des unteren Totpunktes UT₂ werden die beiden Rechenhälften des weiteren Aufnahmeelementes 18 geöffnet. Währenddessen kann auf dem inzwischen geschlossenen ersten Aufnahmeelement 16 ein weiterer Stapel gebildet werden, während der vorher auf dem weiteren Aufnahmeelement 18 gebildete Stapel in den Drehkorb 12 fällt. Während der Stapelbildung auf dem ersten Aufnahmeelement 16 kann das weitere Aufnahmeelement 18 geschlossen und bis an den Übergabepunkt herangefahren werden. Gleichzeitig kann der Drehkorb 12 um 180° gedreht werden, um das Kreuzlegen zu bewirken. Nachdem der Stapel im Drehkorb 12 die gewünschte Höhe erreicht hat, wird dieser seitlich aus dem Drehkorb herausgeschoben oder mittels einer Greifvorrichtung aus diesem entfernt.

Zur Steuerung der Aufnahmeelemente 16, 18 sind Sensoren vorgesehen, die beispielsweise oberhalb des ersten Aufnahmeelementes 16 angeordnet sind, um das Erreichen einer bestimmten Vorstapelhöhe zu detektieren. Nachdem der auf dem ersten Aufnahmeelement 16 gebildete Stapel eine bestimmte Höhe erreicht hat, gibt ein Sensorelement ein Signal aus, um ein Absenken und anschließendes Öffnen des ersten Aufnahmeelementes 16 und ein nachfolgendes Absenken des weiteren Aufnahmeelementes 18 auszulösen. Das Absenken der Aufnahmeelemente 16, 18 kann entweder kontinuierlich oder getaktet erfolgen, wobei im Falle eines getakteten Absenkes Vorteile bei der Ansteuerung erzielt werden.

Nach einer weiteren in Fig. 3 dargestellten Ausführungsform ist ein Bewegungsablauf möglich, bei dem die Aufnahmeelemente sich jeweils so weit öffnen, daß diese außen aneinander vorbeigeführt werden können, wodurch diese wechselweise und zyklisch die Produkte aufnehmen, absenken und ablegen. Fig. 3 zeigt eine Draufsicht auf diese alternative Ausführungsform eines Kreuzlegers, wobei für gleiche Bauteile identische, jedoch gestrichene Bezugszeichen verwendet sind.

Der in Fig. 3 dargestellte Kreuzleger für Papierprodukte weist ein erstes Aufnahmeelement 16' in Form eines Rechens auf, der aus zwei Hälften besteht, die durch Zinken 21' gebildet sind. Die beiden Hälften des Aufnahmeelementes 16' sind über Stellzylinder 20' aufeinander zu und voneinander weg bewegbar, so daß von den Zinken der beiden Rechenhälften eine im wesentlichen geschlossene Aufnahmefläche gebildet werden kann, die sich durch Auseinanderbewegen der beiden Rechenhälften, das heißt durch Aktivieren der Stellzylinder 20', öffnen läßt, so daß ein darauf befindlicher Stapel nach unten fällt. Das Aufnahmeelement 16' ist über einen Montagewinkel 24' an einem weiteren Stellzylinder 27' befestigt, der eine vertikale Verschiebung des Aufnahmeelementes 16' ermöglicht.

Der in Fig. 3 dargestellte Kreuzleger weist ein weiteres Aufnahmeelement 18' auf, das in gleicher Weise wie das erste Aufnahmeelement 16' ausgebildet ist. Beide Aufnahmeelemente 16' und 18' besitzen eine solche Öffnungsweite, daß das jeweils andere Aufnahmeelement in geschlossenem Zustand zwischen den beiden Hälften des einen Aufnahmeelementes hindurchgeführt werden kann, wie dies in Fig. 3 dargestellt ist. Beide Aufnahmeelemente 16' und 18' sind durch die Stellzylinder 27' und 28' vertikal von einer Aufnahmeposition unmittelbar unterhalb einer Zuführeinrichtung für Papierprodukte zu einer Abgabeposition unmittelbar oberhalb der Dreheinrichtung verschiebbar bzw. bewegbar.

Bei der in Fig. 3 dargestellten Ausführungsform wird zunächst der in Fig. 3 mit P bezeichnete Produktstrom auf das erste Aufnahmeelement 16' gefördert, das unmittelbar unterhalb dieses zugeführten Produktstromes in geschlossenem Zustand angeordnet ist. Anschließend wird das Aufnahmeelement 16' abgesenkt, wodurch sich auf diesem ein Stapel bildet. Nachdem dieser Stapel eine gewünschte Höhe erreicht hat, wird das Aufnahmeelement 16' mit Hilfe des Stellzylinders 27' beschleunigt abgesenkt. Gleichzeitig wird das weitere Aufnahmeelement 18', das in der Aufnahmeposition bereitgestellt worden ist, geschlossen, so daß auf diesem ein weiterer Stapel gebildet werden kann. Nachdem das erste Aufnahmeelement 16' die Abgabeposition unmittelbar oberhalb des Drehkorbes 12 erreicht hat, wird dieses geöffnet, so daß der Stapel in den Drehkorb fällt Der Drehkorb wird anschließend um 180° gedreht.

Das Aufnahmeelement 16' wird anschließend in geöffnetem Zustand bis in die obere Aufnahmeposition gefahren und dann wieder geschlossen, wenn der auf dem weiteren Aufnahmeelement gebildete Stapel die gewünschte Höhe erreicht hat. Bei dieser Ausführungsform können auf vorteilhafte Weise die Geschwindigkeiten der beiden Aufnahmeelemente relativ zueinander variiert werden.

Grundsätzlich kann der Sammelvorgang einer Lage schon beendet sein, bevor die Absenkbewegung beginnt, d.h. der Absenkvorgang kann zum Sammeln und/oder zum Transport einer fertigen Lage nach unten dienen.

Um ein sauberes Eintauchen der Rechen in den zugeführten Produktstrom zu erzielen, wird der Schuppenstrom beim Wechsel der Aufnahmeelemente durch eine Trenneinrichtung kurz angehalten.

## Patentansprüche

1. Kreuzleger für Papierprodukte, mit
einem ersten Rechenpaar (16, 16'), auf dem die zu stapelnden Papierprodukte gesammelt werden,
mindestens einem weiteren Rechenpaar (18, 18'), und
einer unterhalb der Rechenpaare (16, 18; 16', 18') angeordneten Dreheinrichtung (12, 14), wobei
jedes Rechenpaar aus zwei Hälften besteht, die horizontal auseinanderbewegbar sind,
**dadurch gekennzeichnet,**
**daß** jedes Rechenpaar (18, 18') vertikal verschiebbar ausgebildet ist, und
**daß** jedes Rechenpaar (16', 18') eine solche Öffnungsweite besitzt, daß das jeweils andere Rechenpaar (18', 16') in geschlossenem Zustand durch die geöffneten Hälften des einen Rechenpaares (16', 18') hindurchbewegbar ist.

2. Kreuzleger nach Anspruch 1,
**dadurch gekennzeichnet,**
**daß** der obere Totpunkt (OT) zumindest eines Aufnahmeelementes (16, 18; 16', 18') unmittelbar unterhalb einer Zuführeinrichtung der Papierprodukte liegt.

3. Kreuzleger nach zumindest einem der vorstehenden Ansprüche,
**dadurch gekennzeichnet,**
**daß** der untere Totpunkt (UT) zumindest eines Aufnahmeelementes (16, 18, 16', 18') unmittelbar oberhalb der Dreheinrichtung (12, 14) liegt.

4. Kreuzleger nach zumindest einem der vorstehenden Ansprüche,
**dadurch gekennzeichnet,**
**daß** genau ein erstes (16, 16') und ein weiteres Aufnahmeelement (18, 18') vorgesehen ist.

## Claims

1. Cross stacker for paper products comprising
a first rake pair (16, 16') on which the paper products to be stacked are collected,
at least one further rake pair (18, 18'), and
a rotation device (12, 14) which is arranged beneath the rake pairs (16, 18; 16', 18'), wherein
each rake pair consists of two halves which can be moved apart horizontally,
**characterised**
**in that** each rake pair (18, 18') is formed so as to be vertically displaceable; and
**in that** each rake pair (16', 18') has an opening width such that the other respective rake pair (18', 16') can be moved in the closed state through the opened halves of the one rake pair (16', 18')

2. Cross stacker in accordance with claim 1,
**characterised in that**
the upper dead centre (OT) of at least one reception element (16, 18; 16', 18') lies directly beneath a supply device of the paper products.

3. Cross stacker in accordance with at least one of the preceding claims,
**characterised in that**
the lower dead centre (UT) of at least one reception element (16, 18; 16', 18') lies directly above the rotation device (12, 14).

4. Cross stacker in accordance with at least one of the preceding claims,
**characterised in that**
exactly one first (16, 16') and one further reception element (18, 18') are provided.

## Revendications

1. Empileur tourne-piles pour produits en papier, avec
une première paire de râteaux (16, 16') sur laquelle sont accumulés les produits en papier à empiler,
au moins une paire supplémentaire de râteaux (18, 18'), et
un dispositif de rotation (12, 14) disposé en dessous des paires de râteaux (16, 18 ; 16', 18'),
chaque paire de râteaux étant constituée de deux moitiés qui peuvent être déplacées horizontalement en éloignement l'une de l'autre,
**caractérisé**
**en ce que** chaque paire de râteaux (18, 18') est conçue à translation verticale,
et **en ce que** chaque paire de râteaux (16', 18') possède une largeur d'ouverture telle que l'autre paire respective de râteaux (18', 16') peut, à l'état fermé, être déplacée à travers les moitiés ouvertes de la première paire respective de râteaux (16', 18').

2. Empileur tourne-piles selon la revendication 1, **caractérisé en ce que** le point mort haut (PMH) d'au moins un élément récepteur (16, 18 ; 16', 18') se trouve juste en dessous d'un dispositif d'alimentation des produits en papier.

3. Empileur tourne-piles selon au moins l'une des revendications précédentes, **caractérisé en ce que** le point mort bas (PMB) d'au moins un élément récepteur (16, 18, 16', 18') se trouve juste au-dessus du dispositif de rotation (12, 14).

4. Empileur tourne-piles selon au moins l'une des revendications précédentes, **caractérisé en ce qu'**il est prévu exactement un premier élément récepteur (16, 16') et un élément récepteur supplémentaire (18, 18').
